# EUROPÄISCHE PATENTSCHRIFT

(11) **EP 0 799 937 B1**
(45) Veröffentlichungstag und Bekanntmachung des Hinweises auf die Patenterteilung: **04.12.2002**
(21) Anmeldenummer: 97103738.7
(22) Anmeldetag: 06.03.1997
(51) Int. Cl.: E01F 9/012, E01F 9/087

(54) **Leiteinrichtung für den Strassenverkehr**
Road signs for guiding
Balises routières

(30) Priorität: 04.04.1996 DE 29606282 U
(43) Veröffentlichungstag der Anmeldung: 08.10.1997
(73) Patentinhaber: Junker, Wilhelm, 71522 Backnang (DE)
(72) Erfinder: Junker, Wilhelm, 71522 Backnang (DE)
(74) Vertreter: Leske, Thomas, Dr.

(56) Entgegenhaltungen:
- FR-A- 2 728 288
- GB-A- 2 252 775
- GB-A- 2 287 119

## Beschreibung

Die Erfindung betrifft eine ein Sichtzeichen mit einer es haltenden Fußplatte umfassende Leiteinrichtung für den Straßenverkehr mit den im Oberbegriff des Anspruchs 1 angegebenen Merkmalen.

Mit einer Fußschwelle gekuppelte Baken sind aus der DE 42 02 986 A1, insbesondere Fig. 1 bis 4, bekannt. Die Baken bestehen dabei aus einem haubenartigen, unten offenen Hohlkörper aus weichelastischem Material und sind an ihrem unteren Ende lösbar mit der Fußschwelle verbunden. Die Kupplungsvorrichtung besteht darin, daß am unteren Ende der Bake angeordnete, nach außen vorstehende Flansche in eine entsprechend geformte, seitlich offene Ausnehmung in der Fußschwelle eingreifen. Oberhalb der Kupplungsvorrichtung befindet sich in der Bake eine Soll-Knickstelle, die dadurch hergestellt ist, daß an den Schmalseiten des Hohlkörpers seitliche Ausschnitte angebracht sind, d.h. in diesem Bereich sind an der Breitseite des Hohlkörpers zumindest näherungsweise ebene Verbindungsstege vorgesehen. Diese Verbindungsstege werden beim Anfahren eines Fahrzeugs elastisch verformt und gehen nach Beendigung des Anfahrens oder Überfahrens wieder in ihre ursprüngliche Position zurück, wodurch die Bake aufgerichtet wird. Die Ausbildung der Bake ist materialaufwendig, weil die Bake nahezu über ihre gesamte Höhe doppelwandig ausgebildet ist, und auch herstellungsmäßig aufwendig, weil ein Hohlkörper geformt werden muß.

Aus dem DE 29 503 161.1 U ist bekannt, daß die Bake aus einem unteren, aus weichelastischem Material bestehenden Teil und einem oberen Teil in Form einer aus steifem Werkstoff bestehenden Platte ausgebildet ist. Die Kupplung zwischen dem unteren Teil und dem Fuß erfolgt dabei in derselben Weise, wie dies in der DE 42 02 986 A1 beschrieben worden ist.

Der Erfindung liegt die Aufgabe zu Grunde, eine Leiteinrichtung zu schaffen, deren Funktion unter möglichst geringem Materialaufwand und bei einfacher Herstellung gewährleistet und technisch nicht aufwendig ist sowie bei Überfahren seitens eines Last- oder Personenkraftfahrzeuges nicht beschädigt wird.

Diese Aufgabe wird mit den im Anspruch 1 angegebenen Merkmalen gelöst.

Die Herstellung des durchgehend aus dem gleichen Material bestehenden Sichtzeichens ist einfach, denn es besteht im wesentlichen aus plattenförmigen Teilen, nämlich dem oberen Teil und den Schenkeln. Die Schenkel, die nur an ihrer Wurzel miteinander verbunden sind, lassen sich in unterschiedlicher Weise spreizen, so daß eine Anpassung an in der Fußplatte vorhandene Ausnehmungen möglich ist. Insgesamt wird das Sichtzeichen mit einem Minimum an Material hergestellt. Da die Fußplatte in ihrem zwischen den Ausnehmungen vorgesehenen mittleren Abschnitt mit einer einwärts gewölbten Vertiefung versehen ist, kann das Sichtzeichen beispielsweise durch einen PKW in die Horizontale abgebogen werden, weil dabei der untere Bereich des einen Schenkels von der Vertiefung aufgenommen wird.

Weitere vorteilhafte Ausführungsformen der im Anspruch 1 beschriebenen Leiteinrichtung sind Gegenstand der Ansprüche 2 bis 7.

Im folgenden wird die Erfindung an Hand von in der Zeichnung dargestellten Ausführungsbeispielen näher erläutert. Es zeigt
- Fig. 1: eine Seitenansicht einer Leiteinrichtung, umfassend eine Fußplatte und ein Sichtzeichen;
- Fig. 2: eine Vorderansicht des in Fig. 1 dargestellten Sichtzeichens.

In Fig. 1 ist gezeigt, daß das Sichtzeichen B lösbar, nämlich durch seitliches Einschieben in eine Ausnehmung 11 der Fußplatte F mit letzterer verbunden ist. Die Verbindung Sichtzeichen / Fußplatte erfolgt dabei durch Formschluß.

Das Sichtzeichen B besteht im wesentlichen aus einem oberen Teil 1 in Form einer Platte und an diesem oberen Teil 1 unten anschließenden Schenkeln 2, ebenfalls in Plattenform. Das Sichtzeichen B ist aus weichelastischem Material, z.B. aus Gummi oder einem gummiartig wirkenden Kunststoff gefertigt, so daß es beim Anfahren eines Fahrzeugs leicht umknickt und auch überfahren werden kann, sich aber anschließend infolge seiner Eigenelastizität wieder aufrichtet. Die Anordnung einer besonderen Soll-Knickstelle ist hier nicht erforderlich, weil die plattenförmigen Schenkel 2 des Sichtzeichens B leicht verformbar sind.

Am unteren Rand 3 der Schenkel 2 ist innen jeweils eine Rippe 5 angeformt, die einen Querschnitt in der Form eines Teilkreises aufweist. Bei geringer Spreizung der Schenkel 2 liegen die Rippen 5 aneinander an und sorgen so dafür, daß die geringe Spreizung aufrechterhalten wird.

Die Fußplatte F weist in Querrichtung eine in ihrer Form dem unteren Teil des Sichtzeichens B entsprechenden Ausnehmung 11 auf. Die Ausnehmung 11 ist mindestens an einem Ende offen, damit das Sichtzeichen B in die Fußplatte F eingeschoben werden kann.

Eine Spreizung der plattenförmigen Schenkel 2 ist wegen des weichelastischen Materials, aus dem das ganze Sichtzeichen B besteht, leicht möglich. Zur Gewährleistung des Abstandes der gespreizten Schenkel 2 ist eine Erhebung 13 auf dem Grund der Ausnehmung 11 vorgesehen. An dieser Erhebung stützen sich die unteren Enden der Schenkel 2 über die Rippen 5 ab. Auf die Rippen 5 könnte in diesem Fall aber auch verzichtet werden. Erfindungswesentlich ist die Ausbuchtung bzw. Vertiefung 13a in der mittigen Erhebung. Sie dient der Aufnahme eines unteren Bereiches eines Schenkels bei Überfahren der Leiteinrichtung. Wenn beispielsweise die Leiteinrichtung nach Fig. 1 von einem von rechts kommenden Fahrzeug überrollt wird, legt sich das Sichtzeichen B nach links in die horizontale Ebene, und der untere Bereich des links gezeigten und entsprechend gebogenen Schenkels kann einen Teil der Vertiefung 13a ausfüllen. Damit ist gewährleistet, daß sich das Sichtzeichen beim Überfahren vollständig in Straßenebene abbiegt, nicht beschädigt wird und auf Grund des weichelastischen Materials abschließend allein wieder aufrichtet.

Fig. 2 zeigt das Sichtzeichen B ohne Fußplatte F in der Vorderansicht. Sein oberer Teil 1 ist mit zwei übereinander angeordneten Öffnungen 8 versehen. Zwischen diesen Öffnungen 8 ist ein beidseitig wirkender Reflektor 9 angeordnet.

Der obere Teil 1 und die Schenkel 2 sind mit einer umlaufenden Randrippe 10 versehen. Mit Rippen 14 sind auch die Öffnungen 8 und der Reflektor 9 eingefaßt. Die Rippen 14 setzen sich nach unten in den Bereich der Schenkel 2 in weiteren Rippen 15 fort.

Die Oberseite der seitlich an die unteren Ränder 3 der Schenkel 2 angeformten Flansche 4 ist von den Schenkeln 2 weg leicht abfallend ausgebildet. Die Flansche 4 sind an ihren Enden jeweils mit einer Auflauffläche 7 versehen. Beides dient dazu, das Einführen des Sichtzeichens B in die in der Fußplatte F vorgesehene Ausnehmung 11 zu erleichtern.

## Patentansprüche

1. Leiteinrichtung, bestehend aus einem Sichtzeichen (B) und einer Fußplatte (F), für den Straßenverkehr, wobei das Sichtzeichen aus weichelastischem Werkstoff besteht und dadurch mit der Fußplatte lösbar gekuppelt ist, daß das untere Ende des Sichtzeichens mit seitlich vorstehenden Flanschen versehen ist, die unter Formschluß in eine entsprechend geformte Ausnehmung (11) in der Fußplatte seitlich einschiebbar und festgehalten sind, wobei der obere Teil (1) des Sichtzeichens (B), der einen Reflektor (9) trägt, plattenförmig ausgebildet ist, **dadurch gekennzeichnet, daß** der obere Teil unten in zwei ebenfalls plattenförmige Schenkel (2) übergeht, an deren unteren Rand (3) jeweils ein Flansch (4) angeordnet ist, und daß die Fußplatte eine mittige Erhebung (13) aufweist, in welcher eine abwärts gewölbte Vertiefung (13a) vorgesehen ist.

2. Leiteinrichtung nach Anspruch 1, **dadurch gekennzeichnet, daß** der obere Teil (1) und die Schenkel (2) außen mit einer umlaufenden Randrippe (10) versehen sind.

3. Leiteinrichtung nach Anspruch 1 oder 2, **dadurch gekennzeichnet, daß** am unteren Rand (3) der Schenkel (2) innen jeweils eine Rippe (5) vorgesehen ist.

4. Leiteinrichtung nach einem der Ansprüche 1 bis 3, **dadurch gekennzeichnet, daß** die Oberseite (6) der Flansche (4) von den Schenkeln (2) weg abfallend ausgebildet ist.

5. Leiteinrichtung nach einem der Ansprüche 1 bis 4, **dadurch gekennzeichnet, daß** die Flansche (4) an ihren Enden jeweils mit einer Auflauffläche (7) versehen sind.

6. Leiteinrichtung nach einem der Ansprüche 1 bis 5, **dadurch gekennzeichnet, daß** der obere Teil (1) mindestens eine Öffnung (8) aufweist.

7. Leiteinrichtung nach Anspruch 6, **dadurch gekennzeichnet, daß** der Reflektor (9) zwischen zwei übereinander angeordneten Öffnungen (8) angeordnet ist.

## Claims

1. Road signs for guiding, comprising a visible sign (B) and a bottom base plate (F), for use in traffic, which visible sign consists of a flexible material and is detachably coupled to said bottom base plate via lateral flanges protruding from the lower end of said visible sign which flanges are slid laterally into positive engagement with a correspondingly shaped recess (11) in said bottom base plate where they will be retained wherein said upper part (1) of said visible sign (B) which bears a reflector (9) is plate-shaped, **characterized in that** the lower portion of said upper part transitions into two likewise plate-shaped legs (2) whose respective lower edges (3) exhibit a flange (4) each, and that said bottom base plate has a raised central portion (13) including a downward curved recess (13a).

2. The road signs for guiding as claimed in claim 1 **characterized in that** a circumferential edge rib (10) is provided on the exterior each of said upper part (1) and of said legs (2).

3. The road signs for guiding as claimed in claims 1 or 2, **characterized in that** a rib (5) each is provided at the lower inner edge (3) of each of said legs (2).

4. The road signs for guiding as claimed in one of claims 1 to 3, **characterized in that** away from said legs, the upper side (6) of said flanges (4) slopes downward.

5. The road signs for guiding as claimed in one of claims 1 to 4, **characterized in that** the ends of said flanges (4) are each provided with an engaging surface (7).

6. The road signs for guiding as claimed in one of claims 1 to 5, **characterized in that** said upper part (1) includes at least one opening (8).

7. The road signs for guiding as claimed in claim 6 **characterized in that** said reflector (9) is disposed between two openings (8) which are disposed the one above the other.

## Revendications

1. Dispositif de guidage pour la circulation routière, comprenant un élément de signalisation (B) et une plaque d'assise (F), dans lequel l'élément de signalisation est réalisé dans un matériau élastique mou et, de ce fait, est assemblé de manière amovible avec la plaque d'assise, dans lequel l'extrémité inférieure de l'élément de signalisation est munie de brides en saillie latéralement, qui peuvent être insérées latéralement dans une cavité (11) de forme correspondante dans la plaque d'assise et y être maintenues par conjugaison de forme, dans lequel la partie supérieure (1) de l'élément de signalisation (B), qui porte un réflecteur (9) est conçue en forme de plaque, **caractérisé en ce que** la partie supérieure se prolonge dans le bas par deux branches (2) également en forme de plaque, dont le bord inférieur (3) de chacune est muni d'une bride (4) et **en ce que** la plaque d'assise comporte une bosse centrale (13) dans laquelle est prévu un creux (13a) bombé vers le bas.

2. Dispositif de guidage selon la revendication 1, **caractérisé en ce que** la partie supérieure (1) et les branches (2) sont munies à l'extérieur d'une nervure de bordure (10) périphérique.

3. Dispositif de guidage selon la revendication 1 ou 2, **caractérisé en ce qu'**il est prévu une nervure (5) sur le bord inférieur (3) à l'intérieur de chacune des branches (2).

4. Dispositif de guidage selon l'une quelconque des revendications 1 à 3, **caractérisé en ce que** la face supérieure (6) des brides (4) est inclinée vers le bas en s'écartant des branches (2).

5. Dispositif de guidage selon l'une quelconque des revendications 1 à 4, **caractérisé en ce que** les brides (4) sont munies chacune d'une surface de contact (7) sur leurs extrémités.

6. Dispositif de guidage selon l'une quelconque des revendications 1 à 5, **caractérisé en ce que** la partie supérieure (1) comporte au moins un orifice (8).

7. Dispositif de guidage selon la revendication 6, **caractérisé en ce que** le réflecteur (9) est disposé entre deux orifices (8) superposés.
